# DEMANDE DE BREVET EUROPEEN

(11) **EP 2 423 404 A2**
(43) Date de publication de la demande: **29.02.2012**
(21) Numéro de dépôt: 11178911.1
(22) Date de dépôt: 25.08.2011
(51) Int. Cl.: E04C 2/38, E04B 1/58

(54) **Profile tubulaire et panneau de façade à cadre pultrude portant un tel profile**

(30) Priorité: 31.08.2010 FR 1003489
(71) Demandeur: Rabot Dutilleul Investissement, 59041 Lille (FR)
(72) Inventeur: Stoeux, Dominique, 59184 Sainghin en Weppes (FR)
(74) Mandataire: Novagraaf Technologies

(57) **Abrégé**

Un profilé tubulaire pour la réalisation d'un cadre (N1) de panneaux (N) de façade qui comprend une paroi intérieure (N1i) au panneau et une paroi extérieure (N1e) au panneau, possédant chacune une face interne (N1i1, N1e1) et une face externe (N1i2, N1e2) ; ainsi qu'une paroi frontale (N1f) et une paroi dorsale (N1d), possédant chacune une face interne (N1f1, N1d1) et une face externe (N1f2, N1d2). Ladite face externe (N1i2) de ladite paroi intérieure (N1i) et ladite face externe (N1e2) de ladite paroi extérieure (N1e) sont pourvues de créneaux (N11, N12) longitudinaux.

## Description

La présente invention concerne un profilé et son utilisation pour réaliser un système de panneau sandwich, pour façade d'immeubles, à parois collaborantes, muni d'un cadre autoportant pultrudé comportant un tel profilé.

On entend par « sandwich » qu'un panneau est constitué de différentes couches fixées les unes aux autres. En effet, les panneaux de façade sont généralement constitués (de l'intérieur vers l'extérieur du bâtiment) d'un revêtement intérieur, d'une tôle, d'au moins une couche d'isolant, et d'un revêtement extérieur.

On entend par « collaborant » que les différents éléments du panneau contribuent à la résistance mécanique de la structure, en particulier à la tenue au vent. Cette résistance se traduit entre autre par le fait que la dilatation thermique du matériau constituant le revêtement extérieur est voisine de la dilatation thermique de la structure en Pultrudé et/ou de la tôle métallique, ce qui permet de limiter l'effets dit « bi-lame », de séparation entre le revêtement extérieur et la structure en Pultrudé responsables d'un gauchissement des parois, sans avoir recours à des renforts supplémentaires.

On entend par « pultrudé » un profilé obtenu par un procédé de pultrusion. La pultrusion consiste à fabriquer en continu des profilés, le plus souvent rectilignes, à section constante. Pour cela, les matériaux utilisés sont généralement des composites à matrice polymère renforcée par des fibres (de verre, ou de carbone dans les cas les plus courants). Le profilé ainsi obtenu a l'avantage de présenter, au-delà de ses bonnes propriétés mécaniques, une résistance au feu, ainsi qu'une bonne isolation électrique et thermique. Il est aussi très résistant aux intempéries et aux agents chimiques pour la pérennité de l'ouvrage. Ces caractéristiques rendent l'utilisation d'un tel profilé particulièrement adaptée à la réalisation de cadres pour la confection de panneaux sandwich pour façades.

Les panneaux actuellement utilisés présentent généralement un encombrement important pour répondre aux normes en vigueur (notamment celle concernant l'isolation thermique). Cet encombrement a une incidence directe sur la surface commercialisable du bâtiment.

L'objectif est alors de répondre aux critères définis dans les nouvelles normes, notamment d'un point de vue thermique, tout en réduisant l'encombrement de la structure.

Les matériaux à matrice cimentaire, comme les composites ciment-verre (CCV) ou les Bétons Fibrés Ultraperformants (BFUP), sont couramment utilisés pour réaliser les revêtements extérieurs des panneaux de façade. Ces matériaux procurent notamment l'avantage d'avoir une bonne durabilité, de résister aux chocs, d'être étanches et de présenter de bonnes capacités structurelles (raidisseur).

Ainsi, l'invention présente de nombreux avantages. Les raideurs et les coefficients de dilatation thermique comparables du CCV et de l'acier permettent notamment de disposer l'inertie du panneau autour du cadre réalisé selon un profil pultrudé. L'utilisation de matériau à matrice cimentaire permet aussi de rendre la paroi collaborante et remédier aux inconvénients précédents.

Selon la présente invention, cette « collaboration » est possible grâce à la présence du cadre sur lequel sont fixés les différents éléments constitutifs du panneau.

II existe cependant un inconvénient lors de la pause de panneau à paroi en CCV : il est nécessaire de ramener les charges au bas du panneau car le CCV, à l'instar des matériaux à matrice cimentaire, est plus performant mécaniquement lorsqu'il est sollicité en compression.

L'invention vise à remédier à ces inconvénients en proposant un panneau muni d'un cadre pultrudé apte à être suspendu à la structure d'un bâtiment, cadre en bas duquel peut être fixée la paroi en CCV (ou en tout autre matériau dont les caractéristiques permettent de rendre la paroi collaborante). Ainsi, il est possible de régler la position du panneau par le dessus, ce qui facilite l'installation.

A cet effet est proposé, suivant un premier aspect de l'invention, un profilé tubulaire pour la réalisation d'un cadre de panneaux de façade comprenant :
o une paroi intérieure au panneau et une paroi extérieure au panneau possédant chacune une face interne et une face externe,
o une paroi frontale et une paroi dorsale possédant chacune une face interne et une face externe,
Ladite face externe de ladite paroi intérieure et ladite face externe de ladite paroi extérieure sont pourvues de créneaux longitudinaux.

II est très avantageux que seulement la face externe de la paroi intérieure et la face externe de la paroi extérieure soient pourvues de créneaux longitudinaux et que la face externe des parois frontale et dorsale soient lisses. En effet, lorsque le profilé sert à former un cadre pour la constitution d'un panneau de bâtiment, cela permet d'appliquer des revêtements intérieurs et/ou extérieurs affleurant le profilé sans laisser de jours qui pourraient favoriser des infiltrations, par exemple, des infiltrations d'eau. On entend par « lisse » qu'une paroi est dépourvue de créneau, elle peut toutefois comprendre, par exemple, des logements destinés à recevoir des éléments de fixation ou des joints.

Ainsi, ces créneaux sur la face externe des parois intérieure et extérieure assurent à la fois :
- sur ladite paroi intérieure, la retenue de connecteurs aux constituants dudit panneau,
- et/ou sur ladite paroi extérieure, la retenue d'éléments de jonction latérale avec un autre profilé.

Le système de montage est alors similaire aux façades menuisées (possibilité de raccordement, liaison et intégration à un chantier global de menuiserie).

On entend par « tubulaire » que le profilé, quelle que soit la forme de sa section, est creux. Ainsi, lors de l'utilisation du profilé, cela permet de faire passer, par exemple, de l'isolant ou des fixations métalliques.

On entend par « paroi » chacune des parties solides, quelle que soit leur forme, dont l'ensemble forme le profilé.

On entend par « intérieure » la paroi en contact avec le panneau auquel le cadre est fixé.

On entend par « extérieure » la paroi à laquelle sera fixé un autre cadre.

On entend par « frontale » et « dorsale » les parois du profilé situées respectivement vers l'intérieur et l'extérieur du bâtiment lorsque le panneau de façade est mis en place.

On entend par « interne » la face de la paroi à l'intérieur du profilé.

On entend par « externe » la face de la paroi à l'extérieur du profilé.

On entend par « longitudinal » que l'élément considéré s'étend tout du long de la structure.

Selon un mode avantageux de réalisation, la face externe d'au moins l'une desdites parois frontale et dorsale dudit profilé est pourvue d'une rainure longitudinale. Ladite rainure peut recevoir un joint souple d'étanchéité, et peut aussi servir à former une amorce de découpe du profilé.

On entend par « rainure » tout profil de sillon creusé dans la paroi. Avantageusement, la rainure est de dimensions moindres, de sorte qu'elle n'est pas confondue avec les espaces vides (dits aussi « gorges ») des créneaux. De préférence, ses dimensions sont telles que lorsqu'elle reçoit un joint souple par exemple, le joint remplisse toute la section de la rainure de sorte à limiter une infiltration, d'eau par exemple.

Selon un autre mode avantageux de réalisation, la face interne d'au moins l'une desdites parois frontale et dorsale dudit profilé est pourvue d'une nervure longitudinale.

On entend par « nervure » tout élément de matière en relief à la surface d'une paroi. Une nervure forme de préférence une surépaisseur de matière.

Avantageusement, la nervure est apte à servir de rétreint à un élément de menuiserie dans le cas où le profilé est coupé en deux de sorte que chaque demi-profilé comprend une demi-nervure. La nervure doit donc avoir des dimensions telles qu'elle peut retenir un élément lorsqu'elle sert de rétreint. Ces dimensions sont alors dimensionnées par l'ingénieur du bureau d'étude en fonction du matériau du profilé et de la structure de l'élément à retenir.

De préférence, ladite nervure a une section transversale de forme trapézoïdale. Cette forme permet de créer un renfort par une surépaisseur de matière permettant de garantir, par exemple :
- les caractéristiques mécaniques du profil au droit de la rainure.
- une surface de fixation pour la tôle métallique.

Le fait que les parois frontale et dorsale ne comprennent pas de créneaux sur leur face externe permet ainsi de servir de détrompeur lors de l'utilisation du profilé, notamment dans le cas où le profilé aurait une section carrée.

Selon un mode avantageux de réalisation, ladite rainure et ladite nervure présentent un seul et même plan de symétrie. Ainsi, lors de la réalisation d'un demi-profilé par découpage d'un profilé selon la rainure, chaque demi-profilé comprend identiquement une demi-rainure et une demi-nervure. La rainure étant alors de préférence le seul élément en relief de la face externe de la paroi frontale ou dorsale sur laquelle elle se situe, elle marque ainsi un repère lors du découpage du profilé, assurant que le demi-profilé comprend alors une demi-rainure pour servir de rétreint.

Selon un autre mode avantageux de réalisation, les parois intérieure et extérieure sont identiques, et les parois frontale et dorsale sont identiques. On entend par « identiques » que les parois présentent une chiralité ou une symétrie entre elles.

De préférence, lesdits créneaux ont une section en queue d'aronde.

Selon un mode préférentiel de réalisation, lesdits créneaux sont ménagés dans l'épaisseur desdites parois extérieure et intérieure de sorte que des parties pleines sont situées sur les bords latéraux desdites parois. Ceci permet encore une fois d'assurer que les faces externes des parois frontale et dorsale sont les plus régulières, voire planes, possible pour assurer une meilleure étanchéité lorsque des revêtements internes et/ou externes sont appliqués sur le profilé lorsqu'il sert à la réalisation de cadre pour la fabrication d'un panneau par exemple.

La présente invention comporte aussi un panneau de façade à structure en sandwich, tel qu'il comprend :
- Un cadre autoportant périphérique, formé à partir d'un profilé tubulaire tel que décrit précédemment,
- Un garnissage comprenant au moins une couche de matériau isolant, ladite couche étant fixée sur lesdits créneaux dudit cadre au moyen d'au moins un premier type de connecteur,
- Au moins un élément de finition intérieur ou extérieur fixé sur lesdits créneaux dudit cadre au moyen d'au moins un deuxième type de connecteur.

Un tel profilé présente alors l'avantage de pouvoir être découpé et ajusté à la demande pour réaliser un cadre de panneau de façade quelles que soient ses dimensions.

Un cadre selon la présente invention procure l'avantage d'être un excellent rupteur thermique.

Selon un premier mode avantageux de réalisation, le garnissage comprend une face frontale et une face dorsale qui affleurent respectivement la face externe de ladite paroi frontale et la face externe de ladite paroi dorsale dudit profilé.

Les faces externes du cadre ainsi que le garnissage peuvent ainsi être recouverts des revêtements intérieur et extérieur sans présenter d'irrégularités en surface.

Selon un autre mode avantageux de réalisation, l'élément de finition extérieur est une paroi collaborante en un matériau à matrice cimentaire, de préférence en composite ciment verre (CCV).

Selon encore un autre mode avantageux de réalisation, le cadre est conformé pour recevoir un noyau central. Le noyau central renforce la sécurité de la structure au feu, en luttant particulièrement contre l'effet cheminée.

La présente invention comprend aussi un procédé de fabrication d'un profilé tubulaire tel que décrit précédemment.

Selon un mode préférentiel de réalisation, le profilé est pultrudé.

Afin de pouvoir fixer des éléments de menuiserie, on découpe un profilé selon la rainure pour former deux demi-profilés comprenant chacun une demi-nervure délimitant un rétreint. Ledit retreint permet alors d'assurer la fixation d'éléments de menuiserie.

Enfin, la présente invention comprend une utilisation d'un panneau de façade à structure en sandwich tel que décrit précédemment. Ainsi, pour réaliser une façade d'un bâtiment, on suspend les panneaux à la façade par le cadre et on règle la position dudit panneau par le dessus. La liaison entre le panneau et le cadre permet des mouvements de dilatation différentielle entre le parement extérieur et le cadre.

En effet, les cadres sont munis, à une hauteur quelconque, d'un bras muni d'une forme en crochet permettant d'accrocher le panneau à la structure du bâtiment.

L'invention, selon un mode préférentiel de réalisation, sera bien comprise et ses avantages apparaîtront mieux à la lecture de la description détaillée qui suit, à titre indicatif et nullement limitatif, et en référence aux dessins annexés présentés ci-après :
- la figure 1, est une vue de la section d'un panneau (N,M) de façade en sandwich.
- La figure 2 est une vue plus détaillée de la jonction d'un panneau N à un autre panneau M, un cadre (N1,M1) comprenant un élément de remplissage 1 plein.
- La figure 3 illustre la jonction d'un panneau N avec un autre panneau M d'un côté, et avec un élément de menuiserie 4 de l'autre côté.
- La figure 4 présente une vue plus détaillée de la jonction d'un panneau N à un autre panneau M, un cadre (N1,M1) comprenant un élément de remplissage 2 creux.
- La figure 5 présente une vue détaillée de la jonction d'un demi-profilé N6 avec un élément de menuiserie 4.
- La figure 6 présente schématiquement un bras permettant de suspendre un panneau à une façade de bâtiment.
- La figure 7 présente en détail la jonction d'un panneau N à un autre panneau M grâce à des cadres (N1, M1) selon un autre mode de réalisation de l'invention.

Les éléments identiques représentés sur les figures 1 à 7 sont identifiés par des références numériques identiques.

Des éléments constitutifs d'un autre panneau M sont désignés par les mêmes références que celles d'un panneau N en y remplaçant « N » par « M ». Ainsi, toutes les références ne sont pas indiquées en double (i.e. sur un panneau N et sur un panneau M) pour plus de clarté.

Selon un exemple de représentation, un panneau N (resp. M) est constitué :
- d'un cadre autoportant de type N1 (resp. M1), formé à partir d'un profilé de préférence en composite, comprenant :
   ■une paroi intérieure N1i i (resp. M1i) au panneau possédant une face interne N1i1 (resp. M1i1) et une face externe N1i2 (resp. M1i2),
   ■une paroi extérieure N1e (resp. M1e) au panneau possédant une face interne N1 e1 (resp. M1e1) et une face externe N1e2 (resp. M1e2),
   ■une paroi frontale N1f (resp. M1f) possédant une face interne N1f1 (resp. M1f1) et une face externe N1f2 (resp. M1f2),
   ■et une paroi dorsale N1d (resp. M1d) possédant une face interne N1 d1 (resp. M1d1) et une face externe N1d2 (resp. M1d2),
   ■des créneaux (N11, N12) (resp. M11, M12) localisés sur au moins une partie de la face externe N1i2 (resp. M1i2) de la paroi intérieure N1i (resp. M1i) et sur au moins une partie de la face externe N1e2 (resp. M1e2) de la paroi extérieure N1e (resp. M1e),
   ■une nervure N13 (resp. M13) localisée sur la face interne N1f1 (resp. M1f1) de la paroi frontale N1f (resp. M1f) et sur la face interne N1d1 (resp. M1d1) de la paroi dorsale N 1 d (resp. M1d),
   ■une rainure N14 (resp. M14) localisée sur la face externe N1f2 (resp. M1f2) de la paroi frontale N1f (resp. M1f) et sur la face externe N1d2 (resp. M1d2) de la paroi dorsale N1d (resp. M1d) ; cette rainure N14 (resp. M14) peut accueillir un joint d'étanchéité 56, du type joint à lèvres souple ;
- d'un garnissage N2 (resp. M2) comprenant au moins une couche de matériau isolant (N21, N22) (resp. M21, M22), fixée sur des créneaux (N11, N12) (resp. M11, M12) du cadre N1 (resp. M1), par exemple au moyen d'au moins un premier type de connecteur 52,
- d'un élément de finition intérieur N3 (resp. M3) et d'un élément de finition extérieur N4 (resp. M4) fixés aux créneaux (N11, N12) (resp. M11, M12) du cadre N1 (resp. M1) au moyen d'au moins un deuxième type de connecteur (53, 57, 58). Un connecteur (53, 57, 58) pouvant être identique à un connecteur 52. La fixation des connecteurs (52, 53, 57, 58) dans les créneaux (N11, N12) (resp. M11, M12) peut être renforcée par la présence d'éléments de fixation 54 supplémentaires empêchant un glissement éventuel ;
- d'une tôle d'acier N5 (resp. M5) située entre la face frontale N2f (resp. M2f) du garnissage N2 (resp. M2) et l'élément de finition intérieur N3 (resp. M3) ou une autre couche d'isolant (par exemple N31 (resp. M31) figure 7), la tôle N5 (resp. M5) peut être fixée à un cadre N1 (resp. M1) par des éléments de fixation 55, par exemple des clous ;
- enfin, des joints de finition 35 situés au niveau de l'élément de finition intérieur N3 (resp. M3), à la jonction avec un élément de finition intérieur M3 (resp. N3) ;

Selon un exemple préférentiel de représentation, les créneaux (N11, N12) ont une section en queue d'aronde, quelle que soit la forme des queues d'aronde. En effet, les créneaux (N11, N12) peuvent avoir des formes rondes ou plus pointues mais conservent dans tous les cas leur caractère en queue d'aronde. Ces créneaux (N11, N12) sont constitués de gorges (N11) et de têtes (N12) de formes complémentaires. Le profil et la géométrie des créneaux (N11, N12) peuvent être identiques ou variables le long d'une même paroi.

Ainsi, la forme en queue d'aronde des créneaux (N11, N12) présente de nombreux avantages. En effet, les gorges (N11) desdits créneaux forment ainsi des systèmes d'accroche où les connecteurs (52, 53, 57, 58) peuvent venir se fixer.

De préférence, les connecteurs (52, 53, 57, 58) présentent une certaine souplesse afin de pouvoir coulisser, de façon guidée, dans les gorges des créneaux (N11) pour rattraper les différences de dilatation thermique des différents éléments sans générer de contraintes au sein de la structure. Ces connecteurs (52, 53, 57, 58) peuvent, par exemple, être des agrafes, consistant en des lames déformables élastiquement.

Les couches de matériau isolant (N21, N22) (resp. M21, M22) peuvent, par exemple, être de la laine minérale ou de l'isolant sous vide.

Selon un mode préférentiel de réalisation, l'élément de finition extérieur N4 (resp. M4) est un panneau en composite ciment verre (CCV) collaborant.

Selon le présent exemple de réalisation, le panneau M est identique au panneau N, mais des variations sont possibles. Par exemple, le nombre, l'épaisseur ou encore le type de couches d'isolant (M21, M22) peut différer.

Les cadres de type N1 (resp. M1) sont aptes à recevoir intérieurement des noyaux centraux de type 1 ou 2. Les noyaux de type 1 sont des éléments pleins, alors que les noyaux de type 2 sont des éléments creux. Ces noyaux 1 permettent notamment de lutter contre les « effets cheminée ». L'intérieur du profilé peut aussi être laissé vide.

De plus, l'espace destiné à recevoir un noyau central (qu'il soit vide ou qu'il comprenne un noyau central) peut aussi être délimité de sorte à former des vides 7 (cf. figure 7) isolant la nervure N13 (resp. M13) pouvant servir de rétreint. Ceci permet de compartimenter l'intérieur du profilé, afin d'augmenter les caractéristiques isolantes du profilé, notamment en y plaçant un isolant.

Le mode de réalisation de la figure 7, par exemple, permet d'accroitre la dimension des rupteurs thermiques et phoniques (élément 32) et ainsi d'augmenter fortement les propriétés isolantes du panneau.

Les cadres de part et d'autre d'un panneau N (resp. M) peuvent être identiques ou différents. C'est-à-dire, un panneau N (resp. M) peut être muni de part et d'autre par deux cadres de type N1 (resp. M1), ou deux cadres de type N6 (resp. M6), ou d'un cadre de type N1 (resp. M1) d'un côté et d'un cadre de type N6 (resp. M6) de l'autre.

Un panneau N muni d'un cadre N1 peut, selon un autre exemple de réalisation, être lié à un cadre de type N6 servant d'intermédiaire pour maintenir un élément de menuiserie 4. Dans ce cas, un cadre de type N6 est fixé au cadre de type N1 par des éléments de jonction 3. Un panneau N peut aussi être directement muni d'un cadre de type N6 servant à maintenir un élément de menuiserie 4. Un cadre de type N6 pourrait aussi être disposé au sein d'un panneau pour permettre, par exemple, de fixer un châssis qui constituerait une fenêtre.

Un cadre de type N6 comprend alors :
- une paroi latérale N6c, similaire aux parois N1i ou N1e d'un cadre selon un profilé N1 ;
- une paroi dorsale N6d et une paroi frontale N6f, munies chacune d'une demie-nervure N63 et d'une demie-rainure N64.

Les demi-nervures N63 situées sur les parois dorsale N6d et frontale N6f d'un cadre N6 servent de rétreint pout maintenir un élément de menuiserie 4 par une extrémité 41 de forme adéquat.

Enfin, un panneau N peut être joint à un panneau M par l'intermédiaire d'éléments de jonction 3 fixés sur le cadre N1 du panneau N et sur le cadre M1 du panneau M.

Les éléments de jonction 3 peuvent être de différentes natures selon leur fonction :
- Les éléments 31 sont des barrières d'étanchéité,
- Les éléments 32 sont des rupteurs thermiques et phoniques,
- Les éléments 33 et 34 sont des clames de liaisons feu/mécanique,

Les éléments de liaison feu/mécanique 33 et 34 peuvent être fixés l'un à l'autre par des éléments de fixation 51, par exemple par un clou.

Les éléments de fixation (51, 54, 55), peuvent, dans certains cas, être identiques. Ces éléments (51, 54, 55) peuvent indifféremment être des clous, des vis, ou autres.

Enfin, la figure 6 représente schématiquement une partie du cadre N1, destinée à être disposée verticalement sur un des côtés d'un panneau N. Le cadre N1 comporte alors un bras 6 permettant de suspendre un panneau N en façade d'un bâtiment. La suspension du panneau N peut se faire via l'extrémité 61 du bras 6 en forme de crochet, ledit crochet venant, par exemple, se poser sur un rail préalablement fixé à la structure du bâtiment, ou en bordure d'un palier, ou encore sur toute forme complémentaire prévue à cet effet présente dans la structure du bâtiment. Une fois le panneau N suspendu, la position dudit panneau N peut être ajustée horizontalement (par exemple en le faisant coulisser sur le rail) et verticalement grâce à l'élément d'ajustement 62, qui peut être une vis.

## Revendications

1. Profilé tubulaire pour la réalisation d'un cadre (N1) de panneaux (N) de façade comprenant :
■une paroi (N1i) intérieure au panneau et une paroi (N1e) extérieure au panneau possédant chacune une face interne (N1i1, N1e1) et une face externe (N1 i2, N1 e2),
■une paroi frontale (N1f) et une paroi dorsale (N1d) possédant chacune une face interne (N1f1, N1d1) et une face externe (N1f2, N1d2),
**caractérisé en ce que** ladite face externe (N1i2) de ladite paroi intérieure (N1i) et ladite face externe (N1e2) de ladite paroi extérieure (N1e) sont pourvues de créneaux (N11, N12) longitudinaux, et **en ce que** la face externe (N1f2) de la paroi frontale (N1f) et la face externe (N1d2) de la paroi dorsale (N1d) sont lisses.

2. Profilé selon la revendication 1, **caractérisé en ce que** la face externe (N1f2, N1d2) d'au moins l'une desdites parois frontale (N1f) et dorsale (N1d) est pourvue d'une rainure (N14) longitudinale.

3. Profilé selon la revendication 1, **caractérisé en ce que** la face interne (N1f1, N1d1) d'au moins l'une desdites parois frontale (N1f) et dorsale (N1d) est pourvue d'une nervure (N13) longitudinale.

4. Profilé selon les revendications 2 et 3, **caractérisé en ce que** ladite rainure (N14) et ladite nervure (N13) présentent un seul et même plan de symétrie.

5. Profilé selon l'une quelconque des revendications 3 ou 4, **caractérisé en ce que** ladite nervure (N13) a une section transversale de forme trapézoïdale.

6. Profilé selon l'une quelconque des revendications 1 à 5, **caractérisé en ce que** les parois intérieure (N1i) et extérieure (N1e) sont identiques, et **en ce que** les parois frontale (N1f) et dorsale (N1d) sont identiques.

7. Profilé selon l'une quelconque des revendications 1 et 6, **caractérisé en ce que** lesdits créneaux (N11, N12) ont une section en queue d'aronde.

8. Profilé selon l'une quelconque des revendications 1, 6 et 7, **caractérisé en ce que** lesdits créneaux (N11, N12) sont ménagés dans l'épaisseur desdites parois extérieure (N1e) et intérieure (N1i) de sorte que des parties pleines (N12) sont situées sur les bords latéraux desdites parois (N1e, N1i).

9. Panneau (N) de façade à structure en sandwich, **caractérisé en ce qu'**il comprend :
o Un cadre (N1) autoportant périphérique, formé à partir d'un profilé tubulaire selon l'une quelconque des revendications précédentes,
o Un garnissage (N2) comprenant au moins une couche (N21, N22) de matériau isolant, ladite couche (N21,N22) étant fixée sur les créneaux (N11, N12) dudit cadre (N1) au moyen d'au moins un premier type de connecteur (52),
o Au moins un élément de finition, intérieur (N3) ou extérieur (N4), fixé sur lesdits créneaux (N11, N12) dudit cadre (N1) au moyen d'au moins un deuxième type de connecteur (53, 57, 58).

10. Panneau (N) selon la revendication 9, **caractérisé en ce que** le garnissage (N2) comprend une face frontale (N2f) et une face dorsale (N2d) qui affleurent respectivement la face externe (N1f2) de ladite paroi frontale (N1f) et la face externe (N1d2) de ladite paroi dorsale (N1d) dudit profilé.

11. Panneau (N) selon l'une quelconque des revendications 9 et 10, **caractérisé en ce que** l'élément de finition extérieur (N4) est une paroi collaborante en un matériau à matrice cimentaire.

12. Panneau (N) selon l'une quelconque des revendications 9 à 11, **caractérisé en ce que** le cadre (N1) est conformé pour recevoir un noyau central (1, 2).

13. Procédé de fabrication d'un profilé tubulaire selon l'une quelconque des revendications 1 à 8, **caractérisé en ce que** le profilé est pultrudé.

14. Procédé de fabrication selon la revendication 13 d'un profilé tubulaire selon l'une quelconque des revendications 2 ou 4, **caractérisé en ce qu'**on découpe le profilé selon la rainure pour former deux demi-profilés comprenant chacun une demi-nervure délimitant un rétreint.

15. Utilisation de panneaux (N) de façade à structure en sandwich selon l'une des revendications 9 à 12 pour la construction d'immeubles, **caractérisée en ce que** l'on suspend les panneaux (N) à la façade par le cadre (N1) et qu'on règle la position dudit panneau (N) par le dessus.
